# EUROPÄISCHE PATENTSCHRIFT

(11) **EP 1 469 270 B1**
(45) Veröffentlichungstag und Bekanntmachung des Hinweises auf die Patenterteilung: **09.02.2011**
(21) Anmeldenummer: 04008894.0
(22) Anmeldetag: 14.04.2004
(51) Int. Cl.: F28D 9/00, F28F 3/08, F28F 3/00

(54) **Plattenwärmeübertragbarer mit doppelwandigen Wärmeübertragerplatten**
Plate heat exchanger with double-walled heat exchanger plates
Echangeur de chaleur à plaques avec des plaques d'échange thermique à double paroi

(30) Priorität: 14.04.2003 DE 10317263
(43) Veröffentlichungstag der Anmeldung: 20.10.2004
(73) Patentinhaber: GEA WTT GmbH, 04603 Nobitz-Wilchwitz (DE)
(72) Erfinder: Rehberg, Peter Dipl.-Ing., 13053 Berlin (DE)
(74) Vertreter: Bittner, Thomas L.

(56) Entgegenhaltungen:
- DE-A- 3 600 656
- GB-A- 647 678
- US-A- 5 291 945
- US-B1- 6 478 081

## Beschreibung

Die Erfindung liegt auf dem Gebiet von Plattenwärmeübertragern.

Als eine mögliche Bauform sind Plattenwärmeübertrager mit einem Stapel doppelwandiger Wärmeübertragerplatten bekannt. Bei dieser Art von Plattenwärmeübertragern sind die doppelwandigen Wärmeübertragerplatten des Stapels dauerhaft miteinander verbunden, insbesondere mittels Lötens, und weisen jeweils zwei Plattenelemente mit einem zentralen Wärmeübergangsabschnitt und einem zur Ebene des zentralen Wärmeübergangsabschnitts hochgestellten Randabschnitt auf. Zwischen den doppelwandigen Wärmeübertragerplatten sind getrennte Durchflußräume für wenigstens zwei Wärmetauscher-Fluide gebildet. Mit Hilfe der getrennten Durchflußräume werden die wenigstens zwei Wärmetauscher-Fluide zur Wärmeübertragung auf jeweils verschiedenen Seiten entlang der zentralen Wärmeübergangsabschnitte der gestapelten Wärmeübertragerplatten aneinander vorbei geführt. Zum Ausbilden einer effizienten Wärmeübertragung kommen die beiden Plattenelemente zumindest im Bereich des zentralen Wärmeübergangsabschnitts und wenigstens teilweise im Bereich des hochgestellten Randabschnitts eng zur Anlage.

Mit Hilfe der doppelwandigen Ausbildung der Wärmeübertragerplatten wird ein erhöhter Sicherheitsstandard gewährleistet, da selbst beim Auftreten eines Lecks in einem der beiden Plattenelemente einer Wärmeübertragerplatte ein Vermischen der wenigstens zwei Wärmetauscher-Fluide verhindert wird, sofern das zweite Plattenelement der Wärmeübertragerplatte keinerlei Leck aufweist.

Um für den Fall, daß ein Leck in einem der Plattenelemente auftritt, diese Beschädigung für Überwachungs- und Betriebspersonal außen an dem Plattenwärmeübertrager sichtbar zu machen, sind die beiden Plattenelemente einer doppelwandigen Wärmeübertragerplatte im Bereich des zentralen Wärmeübergangsabschnitts und des hochgestellten Randes so zur Anlage gebracht, daß Wärmetauscher-Fluid, was aufgrund des Lecks in einer der Plattenelemente zwischen den beiden Plattenelementen zu den hochgestellten Randabschnitten gelangt, durch eine Öffnung zwischen den hochgestellten Randabschnitten austreten kann. Hierdurch wird Wärmetauscher-Fluid, welches durch das Leck austritt, im Randbereich der Wärmeübertragerplatte nach außen sichtbar.

Aus der Druckschrift DE 691 06 354 ist ein gelöteter Plattenwärmeübertrager mit doppelwandigen Wärmeübertragerplatten bekannt, bei denen an dem hochgestellten Rand der beiden Plattenelemente der doppelwandigen Wärmeübertragerplatten jeweils ein äußerer Rand angeformt ist, der nach außen absteht. Die äußeren Ränder der beiden Plattenelemente jeder Wärmeübertragerplatte sind eng aneinanderliegend angeordnet, wohingegen die äußeren Ränder benachbarter Plattenelemente, die zu zwei im Stapel hintereinander angeordneten Wärmeübertragerplatten gehören, beabstandet sind. Diese Art der Randgestaltung ist vorgesehen, um beim Lötvorgang zum Verbinden der Wärmeübertragerplatten des Stapels doppelwandiger Wärmeübertragerplatten das unerwünschte Eindringen von Lötmaterial zwischen den in der jeweiligen Wärmeübertragerplatte eng aneinander zur Anlage kommenden Plattenelementen zu vermeiden, was sonst den Austritt von Leckflüssigkeit behindern könnte. Das beim Löten flüssige Lötmaterial soll mit Hilfe der bekannten Randgestaltung in Abstandsräumen zwischen den äußeren, nach außen abstehenden Rändern benachbarter Plattenelemente, die zu zwei verschiedenen, im Stapel hintereinander angeordneten Wärmeübertragerplatten gehören, gesammelt und gehalten werden.

In dem Dokument GB647 678 A wird ein Wärmeübertrager offenbart, welcher aus einem Stapel mehrer übereinander angeordneter Wärmeübertragerplatten gebildet ist. Die Wärmeübertragerplatten sind so angeordnet, daß sich zwischen Ihnen erste Durchflußräume und zweite Durchflußräume bilden.

Das Dokument DE 36 00 656 offenbart ebenfalls einen Wärmetauscher aus mehreren Wärmetauscherplatten. Bei dem bekannten Wärmetauscher ist die Wärmeaustauschfläche einer jeden Wärmetauscherplatte auf der einen Seite von einem Wärmetauscher-Mittel und auf der anderen Seite von einem anderen Wärmetauscher-Mittel bespült.

In dem Dokument US-B1-6 478 081 wird ein Wärmeübertrager aus einem Stapel von Wärmeübertragerplatten beschrieben, welche erste Durchflußräume für einen ersten Wärmetauscher-Fluid und zweite Durchflußräume für einen zweiten Wärmetauscher-Fluid voneinander trennten.

Aufgabe der Erfindung ist es, einen verbesserten Plattenwärmeübertrager mit einem Stapel doppelwandiger Wärmeübertragerplatten anzugeben, bei dem die Lecksuche erleichtert ist. Die Erfindung umfaßt den Gedanken, einen Plattenwärmeübertrager mit einem Stapel doppelwandiger Wärmeübertragerplatten vorzusehen, die dauerhaft miteinander verbunden sind und jeweils zwei Plattenelemente mit einem zentralen Wärmeübergangsabschnitt und einem zur Ebene des zentralen Wärmeübergangsabschnitts hochgestellten Randabschnitt aufweisen, wobei zwischen den doppelwandigen Wärmeübertragerplatten des Stapels getrennte Durchflußräume für wenigstens zwei Wärmetauscher-Fluide gebildet sind, die beiden Plattenelemente im Bereich des zentralen Wärmeübergangsabschnitts und des hochgestellten Randes zumindest teilweise eng zur Anlage kommen, so daß jedoch Wärmetauscher-Fluid, was zwischen den Plattenelementen zu den hochgestellten Randabschnitten gelangt, durch eine Öffnung zwischen den hochgestellten Randabschnitten austreten kann, und an dem jeweiligen hochgestellten Randabschnitt ein äußerer Rand angeformt ist. Die äußeren Ränder der beiden Plattenelemente der doppelwandigen Wärmeübertragerplatten sind jeweils beabstandet. Auf diese Weise wird Wärmetauscher-Fluid, das infolge eines Lecks in einer der beiden Plattenelemente einer doppelwandigen Wärmeübertragerplatte zwischen die beiden Plattenelemente gelangt, bei einer Dichtigkeitskontrolle des Plattenwärmeübertragers bereits in einem Austrittsbereich sichtbar, in dem die hochgestellten Randabschnitte der beiden Plattenelemente eng aneinander liegen. Gegenüber den bekannten Plattenwärmeübertragem, bei denen die äußeren Ränder der beiden Plattenelemente der Wärmeübertragerplatte eng aufeinander liegen, ergibt sich so insbesondere der Vorteil, daß ein Leck auch dann von außen für das Überwachungs- und Betriebspersonal sichtbar wird, wenn infolge des Lecks zwischen die Plattenelemente der Wärmeübertragerplatte Wärmetauscher-Fluid nur in einem geringen Umfang gelangt, welcher nicht zum Austritt des Wärmetauscher-Fluids in dem Bereich der äußeren Ränder führt. Hierdurch werden bei der Überwachung des Plattenwärmeübertragers bereits kleinere Lecks von außen erkennbar.

Eine zweckmäßige Ausgestaltung der Erfindung kann vorsehen, daß äußere Ränder benachbarter Plattenelemente von zwei im Stapel nebeneinander angeordneten, doppelwandigen Wärmeübertragerplatten jeweils eng aneinander anliegend angeordnet sind. Auf diese Weise wird die stapelartige Lagerung der mehreren doppelwandigen Wärmeübertragerplatten in vorgegebenen Abstand zueinander erleichtert.

Zur zweckmäßigen Ausgestaltung der getrennten Durchflußräume für die wenigstens zwei Wärmetauscher-Fluide sieht eine bevorzugte Ausführungsform der Erfindung vor, daß benachbarte doppelwandige Wärmeübertragerplatten entlang benachbarter hochgestellter Randabschnitte miteinander fluiddicht verbunden sind.

Die Erfindung wird im folgenden anhand von Ausführungsbeispielen unter Bezugnahme auf eine Zeichnung näher erläutert. Hierbei zeigen:
- Figur 1: eine schematische Darstellung von mehreren Wärmeübertragerplatten;
- Figuren 2a und 2b: einen Plattenwärmeübertrager in Vorder- bzw. Seitenansicht; und
- Figur 3: eine Schnittdarstellung eines Randbereichs des Plattenwärmeübertra- gers entlang einer Linie AA' in Figur 2a.

Figur 1 zeigt eine schematische Darstellung von mehreren hintereinander angeordneten Wärmeübertragerplatten 1, 2, 3, 4, die jeweils Durchgangsöffnungen 5, 6, 7, 8 aufweisen. Die Wärmeübertragerplatten 1-4 sind jeweils als eine doppelwandige Wärmeübertragerplatte mit zwei Plattenelementen ausgeführt, die zumindest in einem zentralen Wärmeübergangsabschnitt 9 eng aneinander zur Anlage kommen, um eine effiziente Wärmeübertragung zwischen wenigstens zwei Wärmetauscher-Fluiden zu gewährleisten, die unter Einbindung der Durchgangsöffnungen 5-8 getrennte Durchflußräume in einem auf Basis der mehreren Wärmeübertragerplatten 1-4 gebildeten Plattenwärmeübertrager durchströmen. Es handelt sich hierbei um den üblichen Aufbau und die übliche Funktionsweise von Plattenwärmeübertragern mit doppelwandigen Wärmeübertragerplatten. Die Wärmeübertragerplatten 1-4 weisen jeweils in Figur 1 schematisch angedeutete Oberflächenkonturen 10 auf. Die Wärmeübertragerplatten 1-4 sind gemäß Figur 1 abwechselnd um 180° gedreht sind, um mit Hilfe der Oberflächenkonturen 10 hintereinander angeordnete Wärmeübertragerplatten voneinander zu beabstanden, so daß die getrennten Durchflußräume für die wenigstens zwei Wärmetauscher-Fluide gebildet werden können.

Die Figuren 2a und 2b zeigen eine schematische Darstellung eines Plattenwärmeübertragers 20 mit mehreren gestapelten, doppelwandigen Wärmeübertragerplatten von der Art, wie sie in Figur 1 schematisch gezeigt sind, in einer Vorder- bzw. einer Seitenansicht. Zum Einführen/Abführen der wenigstens zwei Wärmetauscher-Fluide sind Zufluß- und Ablußstutzen 21, 22 sowie 23, 24 vorgesehen.

Figur 3 zeigt eine Schnittdarstellung eines Abschnitts im Randbereich des Plattenwäremübertragers 20 in Figur 2a entlang einer Linie AA'. Von den mehreren doppelwandigen Wärmeübertragerplatten, die der Plattenwärmeübertrager 20 aufweist, sind in Figur 3 beispielhaft die Wärmeübertragerplatten 30, 31, 32 gezeigt, die jeweils zwei Plattenelemente 33, 34 aufweisen. Die beiden Plattenelemente 33, 34 kommen in einem zentralen Wärmeübergangsabschnitt 35 eng aneinander zur Anlage, was sich in einem Bereich eines jeweiligen zur Ebene des zentralen Wärmeübergangsabschnitts 35 hochgestellten Randabschnitts 36 fortsetzt.

An dem hochgestellten Randabschnitt 36 der beiden Plattenelemente 33, 34 ist jeweils ein äußerer Rand 33a, 34a angeformt, welcher bei der dargestellten Ausführungsform nach außen umgebogen ist. Benachbarte äußere Ränder 33a, 34a von benachbarten Wärmeübertragerplatten, beispielsweise von den Wärmeübertragerplatten 30 und 31 oder den Wärmeübertragerplatten 31 und 32, sind eng aneinander liegend angeordnet. Demgegenüber ist zwischen äußeren Rändern 33a, 34a der jeweiligen Wärmeübertragerplatte 30, 31 bzw. 32 ein Zwischenraum 37 gebildet, so daß die äußeren Ränder 33a, 34a beabstandet sind, bevorzugt so, daß eine kapillarbrechende Beabstandung gebildet ist. Auf diese Weise tritt Wärmetauscher-Fluid, welches durch ein Leck in einer der beiden Plattenelemente der Wärmeübertragerplatten 30, 31, 32 zwischen die jeweiligen Plattenelemente 33, 34 gelangt, bereits in einem Bereich 38 zwischen den beiden Plattenelementen 33, 34 für das Überwachungs- und Betriebspersonal von außen sichtbar hervor.

Von den Wärmeübertragerplatten 30, 31, 32 sind benachbarte Wärmeübertragerplatten 30 und 31 bzw. 31 und 32 im Bereich der jeweils hochgestellten Randabschnitte 36 mit Hilfe von Lötmaterial 39 miteinander verlötet. Das Lötmaterial 39 kann hierbei durch Kapillarwirkung bis in einen Endabschnitt 40 zwischen den äußeren Rändern 33a, 34a gelangen. Es kann jedoch auch vorgesehen sein, daß die äußeren Ränder 34a, 33a benachbarter Wärmeübertragerplatten beabstandet sind (nicht dargestellt).

Die beschriebene Ausführung im Bereich der äußeren Ränder 33a, 34a kann für alle oder nur einen Teil der doppelwandigen Wärmeübertragerplatten eines Plattenwärmeübertragers vorgesehen sein.

## Patentansprüche

1. Plattenwärmeübertrager mit einem Stapel doppelwandiger Wärmeübertragerplatten (30-32), die dauerhaft miteinander verbunden sind und jeweils zwei Plattenelemente (33, 34) mit einem zentralen Wärmeübergangsabschnitt (35) und einem zur Ebene des zentralen Wärmeübergangsabschnitts (35) hochgestellten Randabschnitt (36) aufweisen, wobei zwischen den doppelwandigen Wärmeübertragerplatten (30-32) getrennte Durchflußräume für wenigstens zwei Wärmetauscher-Fluide gebildet sind, die beiden Plattenelemente (33, 34) im Bereich des zentralen Wärmeübergangsabschnitts (35) und des hochgestellten Randes (36) zumindest teilweise eng zur Anlage kommen, so daß jedoch Wärmetauscher-Fluid, was zwischen den beiden Plattenelementen (33, 34) zu den hochgestellten Randabschnitten (36) gelangt, durch eine Öffnung zwischen den hochgestellten Randabschnitten (36) austreten kann, und an dem jeweiligen hochgestellten Randabschnitt (36) ein äußerer Rand (33a, 34a) angeformt ist, **dadurch gekennzeichnet, daß** die äußeren Ränder (33a, 34a) der beiden Plattenelemente (33, 34) der doppelwandigen Wärmeübertragerplatten (30-32) jeweils beabstandet sind.

2. Plattenwärmeübertrager nach Anspruch 1, **dadurch gekennzeichnet, daß** äußere Ränder (33a, 34a) benachbarter Plattenelemente (33, 34) von zwei im Stapel benachbart angeordneten, doppelwandigen Wärmeübertragerplatten (30, 31; 31,32) eng aneinander anliegend angeordnet sind.

3. Plattenwärmeübertrager nach Anspruch 1 oder 2, **dadurch gekennzeichnet, daß** benachbarte doppelwandige Wärmeübertragerplatten (30, 31; 31,32) entlang benachbarter hochgestellter Randabschnitte (36) miteinander fluiddicht verbunden sind.

## Claims

1. A plate-type heat exchanger comprising a stack of double-walled heat exchanger plates (30 - 32) which are permanently interconnected and each include two plate members (33, 34) having a central heat transfer portion (35) and an edge portion (36) bent upwardly with respect to the plane of the central heat transfer portion (35), separate flow passage spaces for at least two heat exchange fluids being defined between the double-walled heat exchanger plates (30 - 32), the two plate members (33, 34) entering into close mutual engagement at least partly in the area of the central heat transfer portion (35) and the upwardly bent edge portion (36) yet permitting heat exchange fluid between the plate members which gets to the upwardly bent edge portions (36) to exit through an aperture between the upwardly bent edge portions (36), the upwardly bent edge portions (36) being formed respectively with an outer edge (33a, 34a), **characterized in that** the respective outer edges (33a, 34a) of the two plate members (33, 34) of the double-walled heat exchanger plates (30 - 32) are spaced from each other.

2. The plate-type heat exchanger as claimed in claim 1, **characterized in that** outer edges (33a, 34a) of adjacent plate members (33, 34) of two neighboring double-walled heat exchanger plates (30, 31; 31, 32) in the stack are disposed in close mutual engagement.

3. The plate-type heat exchanger as claimed in claim 1 or 2, **characterized in that** neighboring double-walled heat exchanger plates (30, 31; 31, 32) are interconnected in fluid-tight fashion along adjacent upwardly bent edge portions (36).

## Revendications

1. Echangeur de chaleur à plaques comprenant une pile de plaques d'échangeur de chaleur (30-32) à double paroi, qui sont reliées en permanence les unes aux autres et présentent chacune deux éléments de plaque (33, 34) avec une partie centrale de transfert de chaleur (35) et une partie de bordure (36) surélevée par rapport au plan de la partie centrale de transfert de chaleur (35), des espaces d'écoulement séparés pour au moins deux fluides d'échangeur de chaleur étant formés entre les plaques d'échangeur de chaleur (30-32) à double paroi, les deux éléments de plaque (33, 34) venant au moins partiellement en appui serré dans la zone de la partie centrale de transfert de chaleur (35) et du bord (36) surélevé, de sorte que cependant du fluide d'échangeur de chaleur, qui parvient entre les deux éléments de plaque (33, 34) vers les parties de bordure (36) surélevées, peut sortir par une ouverture entre les parties de bordure (36) surélevées, et un bord (33a, 34a) extérieur est formé sur la partie de bordure (36) surélevée respective, **caractérisé en ce que** les bords (33a, 34a) extérieurs des deux éléments de plaque (33, 34) des plaques d'échangeur de chaleur (30-32) à double paroi sont espacés à chaque fois.

2. Echangeur de chaleur à plaques selon la revendication 1, **caractérisé en ce que** des bords (33a, 34a) extérieurs d'éléments de plaque (33, 34) voisins de deux plaques d'échangeur de chaleur (30, 31 ; 31,32) à double paroi, disposées à proximité dans la pile, sont disposés en s'appliquant de façon serrée les uns contre les autres.

3. Echangeur de chaleur à plaques selon la revendication 1 ou 2, **caractérisé en ce que** des plaques d'échangeur de chaleur (30, 31 ; 31, 32) à double paroi voisines sont reliées les unes aux autres de façon étanche au fluide le long de parties de bordure (36) voisines surélevées.
